# EUROPÄISCHE PATENTSCHRIFT

(11) **EP 3 498 942 B1**
(45) Veröffentlichungstag und Bekanntmachung des Hinweises auf die Patenterteilung: **05.11.2025**
(21) Anmeldenummer: 18209283.3
(22) Anmeldetag: 29.11.2018
(51) Int. Cl.: E05B 17/20, E05B 59/00, E05C 9/02, E05B 63/20, E05B 15/00

(54) **SCHLOSS**
LOCK
SERRURE

(30) Priorität: 13.12.2017 DE 102017222660
(43) Veröffentlichungstag der Anmeldung: 19.06.2019
(73) Patentinhaber: Aug. Winkhaus SE, 48291 Telgte (DE)
(72) Erfinder: Spittel, Christian, 98617 Meiningen (DE)

(56) Entgegenhaltungen:
- EP-A2- 2 674 555
- DE-A1- 102014 215 176
- DE-U1- 202013 000 921

## Beschreibung

Die Erfindung betrifft ein Schloss mit einer einen Riegel aufweisenden Riegeleinrichtung zum wahlweisen Antrieb des Schlosses in eine Verriegelungsstellung oder Entriegelungsstellung, mit einer Aufnahme für einen Schließzylinder, mit einem beweglich geführten Segment, welches in den Bewegungsbereich eines Mitnehmers eines in der Aufnahme angeordneten Schließzylinders hineinragt, wobei das Segment zur Ansteuerung des Riegels ausgebildet ist und wobei ein zweites Segment in den Bewegungsbereich des Mitnehmers des in der Aufnahme montierten Schließzylinders hineinragt, wobei die Segmente mit voneinander unabhängigen Bauteilen oder Einrichtungen verbunden sind und das zweite Segment eine weitere Riegel- oder Sperreinrichtung antreiben kann.

Ein solches Schloss ist beispielsweise aus der EP 2 674 555 A2 bekannt. Bei diesem Schloss sind ein vorschließendes Bogenstück und ein rückschließendes Bogenstück in der Aufnahme für den Schließzylinder angeordnet. Durch Antrieb des Mitnehmers über den Schließzylinder treiben die Bogenstücke einen Schieber zur Verriegelung des Schlosses in die eine oder andere Richtung an. Dem Mitnehmer gegenüberstehende Schultern der Bogenstücke sind derart bemessen, dass der Schieber ohne Verdrehen der Bogenstücke zwischen seiner Sperrstellung und seiner Freigabestellung verlagerbar ist. Nachteilig bei diesem Schloss ist, dass es sehr leicht durch Antrieb des Schiebers manipulierbar ist.

Ein Schloss ist beispielsweise aus der DE 10 2006 059 568 B4 mit einem Hauptschloss und mehreren Nebenschlössern bekannt. Bei diesem Schloss umschließt ein C-förmiges Bauteil die Aufnahme für den Schließzylinder. Das C-förmige Bauteil wird beim Antrieb des in der Aufnahme angeordneten Schließzylinders verdreht. Auf der Außenseite des C-förmigen Bauteils ist eine Verzahnung angeordnet, welche die Riegeleinrichtung antreibt. Die Riegeleinrichtung treibt anschließend den Riegel und einen Schieber zum Antrieb der Nebenschlösser an.

Die DE 10 2014 215 176 A1 offenbart ein Schloss, bei dem ein Anschlag eines Antriebselementes sandwichartig über einem Anschlag eines Antriebsbogens liegt. Diese Anschläge ragen in den Bewegungsbereich eines Mitnehmers eines Schließzylinders hinein. Nachteilig bei diesem Schloss ist, dass das Antriebselement nicht durch den Antrieb des Schließzylinders zurückbewegt werden kann.

Die DE 20 2013 000 921 U1 offenbart ein Panikschloss, bei dem ein Steckrad mit einem Treibstangenschieber gekoppelt ist. Weiterhin hat das Panikschloss einen nussarm- und zylinderbetätigbaren Hebel, mit welchem eine federkraftbeaufschlagte Sperrklinke zurückdrängbar ist.

Der Erfindung liegt das Problem zugrunde, ein Schloss der eingangs genannten Art so weiter zu bilden, dass es einen möglichst große Vielfalt zur Ansteuerung im Schloss ermöglicht.

Dieses Problem wird erfindungsgemäß dadurch gelöst, dass die Riegeleinrichtung zweiteilig ausgeführt ist und eine Schließreihenfolge dadurch festgelegt ist, dass eine Treibstange mit einem unteren Teil der Riegeleinrichtung verbunden ist und von einem Taster gehalten werden kann, welcher beim Schließen der Tür den unteren Teil der Riegeleinrichtung freigibt, welcher einen Freigang zum oberen Teil der Riegeleinrichtung aufweist, sodass ein damit verbundenes Getriebe, welches vom zweiten Segment antreibbar ist, für die Ansteuerung des Riegels nicht bewegt ist.

Durch diese Gestaltung können die beiden Segmente unterschiedliche Aufgaben erfüllen. Das zweite Segment kann beispielsweise eine weitere Riegel- oder Sperreinrichtung oder ein völlig anderes Bauteil antreiben. Mit einer weiteren Riegel- oder Sperreinrichtung lässt sich einfach verhindern, dass das Schloss durch ein Zurückdrücken des Riegels in die Entriegelungsstellung bewegt wird. Das Schloss bietet daher einen hohen Schutz gegen ein unberechtigtes Entriegeln. Mit der Möglichkeit zur Ansteuerung eines weiteren Bauteils bietet das Schloss vielfältige Einsatzmöglichkeiten. Der Ablauf des Schließmechanismus lässt sich verbessern, weil die Riegeleinrichtung zweiteilig ausgeführt ist und eine Schließreihenfolge dadurch festgelegt ist, weil die Treibstange mit einem unteren Teil der Riegeleinrichtung verbunden ist und von einem Taster gehalten werden kann, welcher beim Schließen der Tür den unteren Teil der Riegeleinrichtung freigibt, welcher einen Freigang zum oberen Teil der Riegeleinrichtung aufweist. Bei Betätigung des Tasters wird die Treibstange freigegeben, sodass diese zusammen mit dem unteren Teil der Riegeleinrichtung durch die Schwerkraft hinabfallen kann und zum Beispiel vorhandene Nebenverriegelungselemente in die Verriegelungsstellung verlagert. Durch den Freigang zwischen den beiden Teilen der Riegeleinrichtung ist dieser anfängliche Mechanismus von einem Getriebe des Schlosses entkoppelt, sodass dieses während des ersten Verriegelungsschrittes nicht mitgeschleppt wird und der Mechanismus somit besonders verschleißarm und leichtgängig ausgeführt ist. Sobald der obere Teil der Riegeleinrichtung durch Betätigung des Getriebes in Entriegelungsrichtung verlagert wird, nimmt dieser den unteren Teil entgegen des Freigangs mit.

Das Schloss ermöglicht die Ansteuerung einer Vielzahl von verschiedenen Bauteilen, wenn eines der Segmente zum Antrieb des Riegels und das andere der Segmente zum Antrieb eines Schiebers ausgebildet ist. Damit lässt sich der Riegel beispielsweise unabhängig von dem Schieber in die Verriegelungsstellung antreiben. Über einen solchen Schieber kann auch eine Drückernuss angetrieben werden, um eine Falle zurückzuziehen. Der Schieber kann beispielsweise eine Treibstange zur Ansteuerung von Nebenschlössern und damit einer weiteren Riegeleinrichtung ansteuern. Ebenso kann der Schieber eine Sperreinrichtung zur Blockierung des Riegels ansteuern.

Der Riegel lässt sich gemäß einer anderen vorteilhaften Weiterbildung der Erfindung von dem einen Segment in die Verriegelungsstellung und von dem anderen Segment in die Entriegelungsstellung antreiben, wenn der Schieber zum Antrieb einem Entriegelungselement gegenübersteht und wenn das Entriegelungselement zum Antrieb des Riegels in die Entriegelungsstellung ausgebildet ist. Durch diese Gestaltung weist das Schloss einen hohen Schutz gegen ein unberechtigtes Entriegeln auf. Zum Antrieb kann das Entriegelungselement einen in eine Kulissenführung des Riegels eindringenden Zapfen aufweisen.

Eine zuverlässige Führung der Segmente gestaltet sich gemäß einer anderen vorteilhaften Weiterbildung der Erfindung besonders einfach, wenn die Segmente bogenförmig gestaltet sind und in angrenzenden Bauteilen geführt sind.

Das Schloss gestaltet sich gemäß einer anderen vorteilhaften Weiterbildung der Erfindung konstruktiv besonders einfach, wenn zumindest eines der Segmente mit einem Hebelarm verbunden ist.

Der bauliche Aufwand zum Antrieb des Riegels in die Verriegelungsstellung lässt sich gemäß einer anderen vorteilhaften Weiterbildung der Erfindung besonders gering halten, wenn der Hebelarm einen in eine Kulissenführung eindringenden Zapfen zur Ansteuerung des Riegels hat.

Eine Ansteuerung einer Einrichtung mittels mehrerer Umdrehungen des Schließzylinders lässt sich gemäß einer anderen vorteilhaften Weiterbildung der Erfindung erreichen, wenn zumindest eines der Segmente mit einer Verzahnung verbunden ist und wenn die Verzahnung Teil des Getriebes ist. Über das Getriebe lässt sich der Riegel in die Entriegelungsstellung bewegen und beispielsweise auch eine Treibstange zur Ansteuerung von Nebenschlössern antreiben.

Die Führungen der Segmente gestalten sich gemäß einer anderen vorteilhaften Weiterbildung der Erfindung konstruktiv besonders einfach, wenn eines der Segmente eine Führungsnut und das andere Segment einen Führungszapfen hat und wenn der Führungszapfen des einen Segments in die Führungsnut des anderen Segments eindringt. Durch diese Gestaltung sind die Segmente aneinander geführt. Ein weiterer Vorteil dieser Gestaltung besteht darin, dass die Führungsnut des einen Segments begrenzt sein kann und hierdurch der Führungszapfen des anderen Segments als Mitnehmer ausgebildet sein kann.

Zur weiteren Verbesserung der Führung der Segmente trägt es gemäß einer anderen vorteilhaften Weiterbildung der Erfindung bei, wenn die Segmente und diesen Segmenten gegenüberstehende Gehäuseteile miteinander korrespondierende Führungszapfen und Führungsnuten aufweisen.

Eine zeitlich getrennte Ansteuerung der Bauteile der Riegeleinrichtung lässt sich gemäß einer anderen vorteilhaften Weiterbildung der Erfindung einfach erzeugen, wenn die Segmente in ihren in den Bewegungsbereich des Mitnehmers des Schließzylinders hineinragenden Abschnitten unterschiedliche Abmessungen aufweisen. Durch diese Gestaltung ist es möglich mit dem einen Segment die Sperreinrichtung für den Riegel anzusteuern und mit dem anderem Segment den Riegel selbst. Damit lässt sich zunächst die Sperreinrichtung lösen und anschließend der Riegel bewegen.

Ein unberechtigtes Entriegeln der Riegeleinrichtung beispielsweise durch manuelles Zurückdrücken des Riegels lässt sich gemäß einer anderen vorteilhaften Weiterbildung der Erfindung einfach vermeiden, wenn das zweite Segment mit einer Sperreinrichtung zur Blockierung oder Freigabe der Riegeleinrichtung gekoppelt ist. Durch diese Gestaltung hat das Schloss eine Sperreinrichtung, mit der die Riegeleinrichtung blockiert werden kann. Daher ist es für den Antrieb der Riegeleinrichtung zunächst erforderlich die Sperreinrichtung anzusteuern.

Der bauliche Aufwand der Sperreinrichtung lässt sich gemäß einer anderen vorteilhaften Weiterbildung der Erfindung besonders gering halten, wenn die Sperreinrichtung ein Sperrelement hat und wenn das Sperrelement von einer Kraft in eine die Riegeleinrichtung blockierende Stellung ausgelenkt und beim Antrieb durch das zweite Segment in die Freigabestellung bewegbar ist. Das Sperrelement kann von der Schwerkraft oder von der Kraft eines Federelementes ausgelenkt sein.

Die Sperreinrichtung gestaltet sich gemäß einer anderen vorteilhaften Weiterbildung der Erfindung konstruktiv besonders einfach, wenn die Sperreinrichtung ein dem Sperrelement gegenüberstehendes Entsperrelement hat und wenn beim Antrieb des Entsperrelementes das Sperrelement gegen die auslenkende Kraft in die die Riegeleinrichtung freigebende Stellung antreibbar ist. Zum Antrieb des Entsperrelementes kann das Getriebe beispielsweise einen Nocken haben, welcher bei der Bewegung des zweiten Segments das Entsperrelement auslenkt.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: ein Schloss in einer Grundstellung,
- Fig. 2 - 5: das Schloss aus Figur 1 in verschiedenen Stellungen,
- Fig. 6: eine vergrößerte Darstellung zweier Segmente des Schlosses aus Figur 1,
- Fig. 7: eine Seitenansicht der Segmente aus Figur 7,
- Fig. 8: eine Ansicht von unten auf die Segmente aus Figur 7,
- Fig. 9: vergrößert Bauteile einer Sperreinrichtung und ein Entriegelungselement des Schlosses aus Figur 1,
- Fig. 10: die Sperreinrichtung aus Figur 9 in einer perspektivischen Darstellung,
- Fig. 11: die Sperreinrichtung aus Figur 9 in einer weiteren perspektivischen Darstellung.

Figur 1 zeigt ein Schloss mit einem Schlosskasten 1, mit einem Riegel 2 und einer Falle 3. Die Falle 3 ist von einem Federelement 4 in die dargestellte hervorstehende Stellung vorgespannt und lässt sich von einer Drückernuss 5 oder von einer Riegeleinrichtung 6 in eine zurückgezogene Stellung bewegen. Die Riegeleinrichtung 6 ist in einer bevorzugten Ausführungsform der Erfindung, was hier nicht explizit gezeigt ist, zweiteilig ausgeführt und besteht aus einem unteren und oberen Teil, welche durch eine einen Freigang aufweisende Führung miteinander verbunden sind. Somit lassen sich beide Teile der Riegeleinrichtung 6 in festgelegten Grenzen unabhängig voneinander bewegen. Weiterhin ist das Schloss mit einer Treibstange 7 ausgestattet, welche eine formschlüssige Verbindung mit dem unteren Teil der Riegeleinrichtung 6 aufweist. Die Treibstange 7 dient beispielsweise zum Antrieb von nicht dargestellten Nebenverriegelungselementen und wird von einem Taster 50 in der entriegelten Stellung gehalten bis dieser beim Schließen des Türflügels betätigt wird, wodurch die Treibstange 7 freigegeben wird und zusammen mit dem unteren Teil der Riegeleinrichtung 6 durch die Schwerkraft in die Verriegelungsstellung fallen kann ohne den oberen Teil der Riegeleinrichtung 6 und ein damit verbundenes Getriebe 22 zu bewegen. Der Riegel 2 und die Treibstange 7 lassen sich von der Riegeleinrichtung 6 mittels eines in einer Aufnahme 8 des Schlosses eingesetzten Schließzylinders antreiben. Zur Vereinfachung der Zeichnung ist von dem Schließzylinder nur ein Mitnehmer 9 dargestellt, in dessen Bewegungsbereich zwei Segmente 10, 11 hineinragen. Die Segmente 10, 11 sind bogenförmig gestaltet und erstrecken sich über unterschiedlich große Kreisbögen. Weiterhin haben die Segmente 10 Führungszapfen 12 und Führungsnuten 13, 14, mit denen sie aneinander und gegenüber Seitenwänden 15 des Schlosskastens 1 geführt sind. Zur Vereinfachung der Zeichnung ist nur die hinter den Segmenten 10, 11 angeordnete Seitenwand 15 dargestellt.

Eines der Segmente 10 hat einen Hebelarm 16 mit einem hier verdeckten Zapfen 17. Der Zapfen 17 dringt in eine Kulissenführung 18 eines Riegelschwanzes 19 des Riegels 2 ein. Durch eine Auslenkung des Hebelarms 16 bei einem Antrieb des mit diesem verbundenen Segmentes 10 wird der Riegel 2 in eine Entriegelungsstellung bewegt. Das zweite Segment 11 hat eine in Figur 8 dargestellte Verzahnung 20, mit dem es ein in Figur 2 dargestelltes Ritzel 21 des Getriebes 22 antreibt. Die Verzahnung 20 ist als Teilzahnkranz ausgebildet. Das Ritzel 21 des Getriebes 22 treibt über ein durchmessergroßes Zahnrad 23 ein durchmesserkleines Zahnrad 24 und eine Zahnstange 25 auf einen Schieber 26 an. Der Schieber 26 steht mit einer Schulter 27 einem Steuerzapfen 28 eines schwenkbaren Entriegelungselementes 29 gegenüber. Das Entriegelungselement 29 hat einen zweiten, hier verdeckt angeordneten Zapfen 30, der in eine weitere Kulissenführung 31 des Riegelschwanzes 19 eindringt. Durch einen Antrieb des Entriegelungselementes 29 über das Getriebe 22 und den Schieber 26 lässt sich der Riegel 2 in die dargestellte, im Schlosskasten 1 befindliche Entriegelungsstellung zurückziehen. Der Schieber 26 ist zudem mit der Treibstange 7 gekoppelt.

Weiterhin hat das Schloss eine Sperreinrichtung 32 zur Blockierung der Riegeleinrichtung 6. Die Sperreinrichtung 32 hat ein schwenkbar gelagertes Sperrelement 33, welches einem ebenfalls schwenkbar gelagerten Entsperrelement 34 gegenübersteht. Das Entsperrelement 34 steht einem von dem Getriebe 22 angetriebenen Nocken 35 gegenüber. Das Sperrelement 33 hat einen Steuerzapfen 36, welcher in die Ebene des Entsperrelementes 34 hineinragt. In der dargestellten Stellung liegt das Sperrelement 33 mit einer Stützkante 37 auf einer Seitenkante 38 des Riegelschwanzes 19 auf. Die Kraft zur Auflage des Sperrelementes 33 auf der Seitenkante 38 kann von der Schwerkraft oder einem nicht dargestellten Federelement erzeugt werden.

Figur 1 zeigt das Schloss in einer Entriegelungsstellung, in der die Falle 3 über eine Betätigung der Drückernuss 5 in den Schlosskasten 1 zurückgezogen werden kann. Treibt man das Schloss ausgehend aus der in Figur 1 dargestellten Stellung über den Mitnehmer 9 gegen den Uhrzeigersinn an, gelangt man in die in Figur 2 dargestellte Verriegelungsstellung. Beim Antrieb wird das den Hebelarm 16 aufweisende Segment 10 entlang der Führungsnuten 14 verschwenkt und der eine Zapfen 17 in der Kulissenführung 18 im Riegelschwanz 19 verschoben. Dabei wird der Riegel 2 aus dem Schlosskasten 1 ausgefahren. Das Sperrelement 33 gleitet dabei an der Seitenkante 38 des Riegelschwanzes 19 entlang und fällt durch die Schwerkraft oder einer nicht dargestellten Federkraft mit einer Stützkante 39 hinter eine Hinterkante 40 des Riegelschwanzes. Damit kann der Riegel 2 nicht mehr von Hand in den Schlosskasten 1 hinein gedrückt werden. Gegenüber der Stellung in Figur 1 ist das mit dem Getriebe 22 verbundene zweite Segment 11 nicht bewegt.

Zur Entriegelung wird der Mitnehmer 9 im Uhrzeigersinn verschwenkt, bis er das zweite Segment 11 verschiebt. Diese Stellung ist in Figur 3 dargestellt. Dabei wird zunächst das Getriebe 22 von dem zweiten Segment 11 angetrieben. Das Getriebe 22 verschiebt durch den Antrieb der Zahnstange 25 den Schieber 26. Gleichzeitig verschwenkt das Getriebe 22 den Nocken 35, welcher das Entsperrelement 34 auslenkt und das Sperrelement 33 aus dem Bewegungsbereich des Riegelschwanzes 19 entfernt. Da das den Hebelarm 16 aufweisende Segment 10 kürzer ist als das zweite Segment 11, verbleibt dieses zunächst in seiner Lage.

Treibt man ausgehend von der Stellung aus Figur 3 den Mitnehmer 9 weiter im Uhrzeigersinn an, lässt sich nun der Riegel 2 durch den Antrieb der Schulter 27 des Schiebers 26 gegen den Steuerzapfen 28 des Entriegelungselementes 29 zurückziehen. Der von der Schulter 27 angetriebene Steuerzapfen 28 des Entriegelungselementes 29 verlagert das Entriegelungselement 29 derart, dass der zweite Zapfen 30 den Riegelschwanz 19 über die zweite Kulissenführung 31 zurückzieht. Diese Stellung ist in Figur 4 dargestellt.

Durch den weiteren Antrieb des Schiebers 26 wird anschließend die Falle 3 in den Schlosskasten 1 zurückgezogen und die Treibstange 7 verschoben. Ein mit der Treibstange 7 verbundenes Stellelement 41 hat hierzu einen Fallenrückzugszapfen 42, welcher einen Fallenrückzugshebel 43 verschwenkt und damit die Falle 3 zurückzieht. Diese Stellung ist in Figur 5 dargestellt.

Figur 6 zeigt vergrößert die Segmente 10, 11 und den Mitnehmer 9 des Schlosses. Der Mitnehmer 9 ist Teil eines nicht dargestellten, in der Aufnahme 8 des Schlosses eingesetzten Schließzylinders. Die Segmente 10, 11 weisen jeweils Anschlagschultern 44 - 47 auf, mit welchen sie in den Bewegungsbereich des Mitnehmers 9 hineinragen. Figur 7 zeigt die Segmente 10, 11 in einer Seitenansicht und Figur 8 in einer Ansicht von unten. Figur 7 zeigt, dass eines der Segmente 10 einen Führungszapfen 48 hat, welcher in die bereits in den Figuren 1 und 6 dargestellte Führungsnut 14 des anderen Segments 11 eindringt. In Figur 8 ist die an dem zweiten Segment 11 angeordnete Verzahnung 20 zum Antrieb des Getriebes 22 zu erkennen. Die Segmente 10, 11 weisen jeweils voneinander wegweisende Führungszapfen 12, 49 auf, mit welchen sie in die Führungsnuten 13 der Seitenwandungen 15 des Schlosskastens 1 eindringen.

Figur 9 zeigt die Sperreinrichtung 32 des Schlosses mit dem Sperrelement 33 und dem Entsperrelement 34 und das Entriegelungselement 29. Weiterhin ist der von dem Getriebe 22 antreibbare Nocken 35 zur Auslenkung des Entsperrelementes 34 dargestellt. Die Figuren 10 und 11 zeigen die Sperreinrichtung 32 in unterschiedlichen perspektivischen Ansichten. Hierbei ist zu erkennen, dass das Sperrelement 33, das Entsperrelement 34 und das Entriegelungselement 29 in unterschiedlichen Ebenen angeordnet sind. Das Entsperrelement 34 ist in der Ebene des Nockens 35 angeordnet. Der Steuerzapfen 36 des Sperrelementes 33 ragt in die Ebene des Entsperrelementes 34 hinein.

## Patentansprüche

1. Schloss mit einer einen Riegel (2) aufweisenden Riegeleinrichtung (6) zum wahlweisen Antrieb des Schlosses in eine Verriegelungsstellung oder Entriegelungsstellung, mit einer Aufnahme (8) für einen Schließzylinder, mit einem beweglich geführten Segment (10), welches in den Bewegungsbereich eines Mitnehmers (9) eines in der Aufnahme angeordneten Schließzylinders (8) hineinragt, wobei das Segment (10) zur Ansteuerung des Riegels (2) ausgebildet ist und wobei ein zweites Segment (11) in den Bewegungsbereich des Mitnehmers (9) des in der Aufnahme montierten Schließzylinders (8) hineinragt, wobei die Segmente (10, 11) mit voneinander unabhängigen Bauteilen oder Einrichtungen verbunden sind und das zweite Segment (11) eine weitere Riegel- oder Sperreinrichtung antreiben kann, **dadurch gekennzeichnet, dass** die Riegeleinrichtung (6) zweiteilig ausgeführt ist und eine Schließreihenfolge dadurch festgelegt ist, dass eine Treibstange (7) mit einem unteren Teil der Riegeleinrichtung (6) verbunden ist und von einem Taster (50) gehalten werden kann, welcher beim Schließen der Tür den unteren Teil der Riegeleinrichtung (6) freigibt, welcher einen Freigang zum oberen Teil der Riegeleinrichtung (6) aufweist, sodass ein damit verbundenes Getriebe (22), welches vom zweiten Segment (11) antreibbar ist, für die Ansteuerung des Riegels (2) nicht bewegt ist.

2. Schloss nach Anspruch 1, **dadurch gekennzeichnet, dass** eines der Segmente (10) zum Antrieb des Riegels (2) und das andere der Segmente (11) zum Antrieb eines Schiebers (26) ausgebildet ist.

3. Schloss nach Anspruch 2, **dadurch gekennzeichnet, dass** der Schieber (26) zum Antrieb einem Entriegelungselement (29) gegenübersteht und dass das Entriegelungselement (29) zum Antrieb des Riegels (2) in die Entriegelungsstellung ausgebildet ist.

4. Schloss nach zumindest einem der vorhergehenden Ansprüche, **dadurch gekennzeichnet, dass** die Segmente (10, 11) bogenförmig gestaltet sind und in angrenzenden Bauteilen geführt sind.

5. Schloss nach zumindest einem der vorhergehenden Ansprüche, **dadurch gekennzeichnet, dass** zumindest eines der Segmente (10) mit einem Hebelarm (16) verbunden ist.

6. Schloss nach Anspruch 5, **dadurch gekennzeichnet, dass** der Hebelarm (16) einen in eine Kulissenführung (18) eindringenden Zapfen (17) zur Ansteuerung des Riegels (2) hat.

7. Schloss nach zumindest einem der vorhergehenden Ansprüche, **dadurch gekennzeichnet, dass** zumindest eines der Segmente (11) mit einer Verzahnung (20) verbunden ist und dass die Verzahnung (20) Teil eines Getriebes (22) ist.

8. Schloss nach zumindest einem der vorhergehenden Ansprüche, **dadurch gekennzeichnet, dass** eines der Segmente (11) eine Führungsnut (14) und das andere Segment (10) einen Führungszapfen (48) hat und dass der Führungszapfen (48) des einen Segments (10) in die Führungsnut (14) des anderen Segments (11) eindringt.

9. Schloss nach zumindest einem der vorhergehenden Ansprüche, **dadurch gekennzeichnet, dass** die Segmente (10, 11) und diesen Segmenten (10, 11) gegenüberstehende Gehäuseteile miteinander korrespondierende Führungszapfen (12, 49) und Führungsnuten (13) aufweisen.

10. Schloss nach zumindest einem der vorhergehenden Ansprüche, **dadurch gekennzeichnet, dass** die Segmente (10, 11) in ihren in den Bewegungsbereich des Mitnehmers (9) des Schließzylinders (8) hineinragenden Abschnitten unterschiedliche Abmessungen aufweisen.

11. Schloss nach zumindest einem der vorhergehenden Ansprüche, **dadurch gekennzeichnet, dass** das zweite Segment (11) mit einer Sperreinrichtung (32) zur Blockierung oder Freigabe der Riegeleinrichtung (6) gekoppelt ist.

12. Schloss nach Anspruch 11, **dadurch gekennzeichnet, dass** die Sperreinrichtung (32) ein Sperrelement (33) hat und dass das Sperrelement (33) von einer Kraft in eine die Riegeleinrichtung (6) blockierende Stellung ausgelenkt und beim Antrieb durch das zweite Segment (11) in die Freigabestellung bewegbar ist.

13. Schloss nach Anspruch 11 oder 12, **dadurch gekennzeichnet, dass** die Sperreinrichtung (32) ein dem Sperrelement (33) gegenüberstehendes Entsperrelement (34) hat und dass beim Antrieb des Entsperrelementes (34) das Sperrelement (33) gegen die auslenkende Kraft in die die Riegeleinrichtung (6) freigebende Stellung antreibbar ist.

## Claims

1. Lock comprising a bolting device (6) having a bolt (2) for selectively driving the lock into a locking position or unlocking position, comprising a receptacle (8) for a locking cylinder, comprising a movably guided segment (10) which projects into the movement range of a driver (9) of a locking cylinder (8) arranged in the receptacle, the segment (10) being designed to control the bolt (2) and a second segment (11) projecting into the movement range of the driver (9) of the locking cylinder (8) mounted in the receptacle, the segments (10, 11) being connected to mutually independent components or devices and the second segment (11) being able to drive a further bolting or blocking device, **characterized in that** the bolting device (6) is designed in two parts and a locking sequence is determined **in that** a drive rod (7) is connected to a lower part of the bolting device (6) and can be held by a button (50) which, when the door is closed, releases the lower part of the bolting device (6), which has a clearance with respect to the upper part of the bolting device (6) so that a gear (22), which is connected to this upper part and can be driven by the second segment (11), is not moved for the control of the bolt (2).

2. Lock according to claim 1, **characterized in that** one of the segments (10) is designed to drive the bolt (2) and the other of the segments (11) is designed to drive a slider (26).

3. Lock according to claim 2, **characterized in that** the slider (26) is opposite an unlocking element (29) to drive it **and in that** the unlocking element (29) is designed to drive the bolt (2) into the unlocking position.

4. Lock according to at least one of the preceding claims, **characterized in that** the segments (10, 11) are curved and are guided in adjacent components.

5. Lock according to at least one of the preceding claims, **characterized in that** at least one of the segments (10) is connected to a lever arm (16).

6. Lock according to claim 5, **characterized in that** the lever arm (16) has a pin (17) which penetrates into a link guide (18) for controlling the bolt (2).

7. Lock according to at least one of the preceding claims,
**characterized in that** at least one of the segments (11) is connected to toothing (20) **and in that** the toothing (20) is part of a gear (22).

8. Lock according to at least one of the preceding claims,
**characterized in that** one of the segments (11) has a guide groove (14) and the other segment (10) has a guide pin (48) **and in that** the guide pin (48) of one segment (10) penetrates into the guide groove (14) of the other segment (11).

9. Lock according to at least one of the preceding claims,
**characterized in that** the segments (10, 11) and housing parts opposite these segments (10, 11) have corresponding guide pins (12, 49) and guide grooves (13).

10. Lock according to at least one of the preceding claims, **characterized in that** the segments (10, 11) have different dimensions in their portions which project into the movement range of the driver (9) of the locking cylinder (8).

11. Lock according to at least one of the preceding claims,
**characterized in that** the second segment (11) is coupled to a blocking device (32) for blocking or releasing the bolting device (6).

12. Lock according to claim 11, **characterized in that** the blocking device (32) has a blocking element (33) **and in that** the blocking element (33) is deflected by a force into a position blocking the bolting device (6) and can be moved into the release position when driven by the second segment (11).

13. Lock according to claim 11 or 12, **characterized in that** the blocking device (32) has an unblocking element (34) opposite the blocking element (33) **and in that** when the unblocking element (34) is driven, the blocking element (33) can be driven against the deflecting force into the position releasing the bolting device (6).

## Revendications

1. Serrure comportant un dispositif de verrouillage (6) présentant un verrou (2) pour l'entraînement au choix de la serrure dans une position de verrouillage ou une position de déverrouillage, comportant un logement (8) pour un cylindre de fermeture, comportant un segment (10) guidé de manière à être déplacé, lequel pénètre dans la zone de déplacement d'un entraîneur (9) d'un cylindre de fermeture (8) disposé dans le logement, dans laquelle le segment (10) est conçu pour la commande du verrou (2) et dans laquelle un second segment (11) pénètre dans la zone de déplacement de l'entraîneur (9) du cylindre de fermeture (8) monté dans le logement, dans laquelle les segments (10, 11) sont reliés à des composants ou dispositifs indépendants les uns des autres et le second segment (11) peut entraîner un autre dispositif de verrouillage ou de blocage, **caractérisée en ce que** le dispositif de verrouillage (6) est réalisé en deux parties et un ordre de fermeture est déterminé par le fait qu'une crémone (7) est reliée à une partie inférieure du dispositif de verrouillage (6) et peut être maintenue par un bouton-poussoir (50) qui, lors de la fermeture de la porte, libère la partie inférieure du dispositif de verrouillage (6), laquelle présente un dégagement par rapport à la partie supérieure du dispositif de verrouillage (6), de sorte qu'un engrenage (22) qui y est relié et qui peut être entraîné par le second segment (11), n'est pas déplacé pour la commande du verrou (2).

2. Serrure selon la revendication 1, **caractérisée en ce que** l'un des segments (10) est conçu pour entraîner le verrou (2) et l'autre des segments (11) est conçu pour entraîner un coulisseau (26).

3. Serrure selon la revendication 2, **caractérisée en ce que** le coulisseau (26) est opposé à un élément de déverrouillage (29) pour l'entraînement **et en ce que** l'élément de déverrouillage (29) est conçu pour entraîner le verrou (2) dans la position de déverrouillage.

4. Serrure selon au moins l'une des revendications précédentes,
**caractérisée en ce que** les segments (10, 11) sont conçus en forme d'arc et sont guidés dans des composants adjacents.

5. Serrure selon au moins l'une des revendications précédentes, **caractérisée en ce qu'**au moins l'un des segments (10) est relié à un bras de levage (16).

6. Serrure selon la revendication 5, **caractérisée en ce que** le bras de levage (16) possède un tourillon (17) s'introduisant dans un guide de coulisse (18) pour la commande du verrou (2).

7. Serrure selon au moins l'une des revendications précédentes, **caractérisée en ce qu'**au moins l'un des segments (11) est relié à une denture (20) **et en ce que** la denture (20) fait partie d'un engrenage (22).

8. Serrure selon au moins l'une des revendications précédentes,
**caractérisée en ce que** l'un des segments (11) possède une rainure de guidage (14) et l'autre segment (10) possède un pivot de guidage (48), **et en ce que** le pivot de guidage (48) de l'un segment (10) s'introduit dans la rainure de guidage (14) de l'autre segment (11).

9. Serrure selon au moins l'une des revendications précédentes,
**caractérisée en ce que** les segments (10, 11) et les parties formant boîtier opposées auxdits segments (10, 11) présentent des pivots de guidage (12, 49) et des rainures de guidage (13) se correspondant les uns aux autres.

10. Serrure selon au moins l'une des revendications précédentes,
**caractérisée en ce que** les segments (10, 11) présentent des dimensions différentes dans leurs sections pénétrant dans la zone de déplacement de l'entraîneur (9) du cylindre de fermeture (8).

11. Serrure selon au moins l'une des revendications précédentes,
**caractérisée en ce que** le second segment (11) est accouplé à un dispositif de blocage (32) pour le blocage ou la libération du dispositif de verrouillage (6).

12. Serrure selon la revendication 11, **caractérisée en ce que** le dispositif de blocage (32) possède un élément de blocage (33) **et en ce que** l'élément de blocage (33) est dévié par une force dans une position bloquant le dispositif de verrouillage (6) et peut être déplacé dans la position de libération lors de l'entraînement par le second segment (11).

13. Serrure selon la revendication 11 ou 12, **caractérisée en ce que** le dispositif de blocage (32) possède un élément de déblocage (34) opposé à l'élément de blocage (33) **et en ce que,** lors de l'entraînement de l'élément de déblocage (34), l'élément de blocage (33) peut être entraîné à l'encontre de la force de déviation dans la position libérant le dispositif de verrouillage (6).
